# FASCICULE DE BREVET EUROPEEN

(11) **EP 4 196 737 B1**
(45) Date de publication et mention de la délivrance du brevet: **31.07.2024**
(21) Numéro de dépôt: 21755970.7
(22) Date de dépôt: 09.08.2021
(51) Int. Cl.: F41A 17/38, F41A 35/06

(54) **VERROU DE CHARGEUR**
LADEGERÄT-VERRIEGELUNG
LOCK FOR CHARGER

(30) Priorité: 14.08.2020 EP 20191152
(43) Date de publication de la demande: 21.06.2023
(73) Titulaire: FN Herstal S.A., 4040 Herstal (BE)
(72) Inventeur: BALHAN, Laurent, 6997 Mormont (BE); DELVAUX, Dorian, 4683 Oupeye (BE); GIELEN, Charles-Aurèle, 4540 Amay (BE); KARTHEUSER, André, 4960 Malmedy (BE)
(74) Mandataire: AWA Benelux
(86) Numéro de dépôt international: PCT/EP2021/072146
(87) Numéro de publication internationale: WO 2022/034014

(56) Documents cités:
- FR-A1- 2 513 749
- US-A- 4 326 353
- US-A- 4 949 492
- US-A1- 2014 230 297
- US-A1- 2019 170 462

## Description

### Objet de l'invention

La présente invention se rapporte à dispositif de verrouillage et de libération d'un chargeur d'une arme à feu, de préférence de type pistolet. Le document US 4 326 353 A décrit un tel dispositif de verrouillage.

### Etat de la technique

Les armes à feu automatiques et semi-automatiques alimentées par chargeur comprennent des moyens verrouillant le chargeur lors de l'utilisation de l'arme. Dans le cas de carabine ou de fusil d'assaut, le chargeur est généralement disposé dans un puit de chargeur disposé en avant du pontet dans le cas de carabines classiques de type FN FNC ou AK47 ou en arrière dans le cas d'arme de type bullpup. Dans ce cas, la commande de verrou de chargeur est généralement disposé dans la carcasse et nécessite de déplacer les mains pour changer de chargeur.

Dans le cas des armes de poings semi-automatiques de type pistolet, le chargeur est généralement disposé dans la poignée elle-même et elle est verrouillée au moyen d'un bouton poussoir qui peut être déplacé en translation perpendiculaire à la poignée et à l'axe du canon pour déverrouiller le chargeur. Ce verrou de chargeur est disposé à proximité de la position normale du pouce lors du tir, de façon à permettre une éjection aisée du chargeur vide en fin de séquence de tir, et un rechargement sans modifier la position de tir de la main en prise sur la poignée.

La rapidité de changement de chargeur est encore améliorée par la présence sur la planche de chargeur d'une protubérance actionnant un arrêtoir de culasse (ou de glissière) maintenant la glissière et/ou la culasse en arrière après le tir de la dernière cartouche. L'arrêt de la culasse en arrière a pour effet d'indiquer au tireur qu'il n'a plus de cartouche, et simplifie le rechargement, la culasse étant en position pour recharger une nouvelle cartouche d'un nouveau chargeur.

Néanmoins, ce type de verrou de chargeur présente au moins deux inconvénients. D'une part, la position et le type de mouvement par simple pression du pouce peut induire une libération du chargeur intempestive en raison d'un faux mouvement du tireur, et d'autre part, la position du pouce doit être adaptée à la préhension droitière ou gauchère du tireur.

Un des objectifs de la présente invention est donc de proposer un verrou de chargeur réduisant la probabilité de libération non désirée du chargeur. Selon des modes préférés de l'invention le mécanisme de verrou de chargeur doit permettre une utilisation ambidextre de l'arme concernée.

Idéalement, les dispositifs ambidextres doivent permettre une libération par un côté, sans induire de mouvement de l'autre côté. En effet, le bouton d'activation peut se trouver sous la paume ou sous l'index de la face opposée, ce qui pourrait induire une friction empêchant une libération aisée du verrou.

### Résumé de l'invention

La présente invention concerne un pistolet suivant la revendication 1.

Selon des modes préférés de l'invention, le mécanisme de déverrouillage de chargeur de pistolet de l'invention comporte au moins une, ou une combinaison appropriée des caractéristiques suivantes :
- le mécanisme comprend deux boutons de commande disposés à droite et à gauche de la poignée, chaque bouton de commande étant fixé à une extrémité d'un levier de commande commandant la translation de la came de verrouillage, permettant de déverrouiller le chargeur en actionnant le bouton de commande de droite ou de gauche;
- chaque levier de commande comprend un ergot de levier de commande prenant appui sur un ergot de came de verrou correspondant de la came de verrou, la came de verrou étant entrainée en translation lorsque l'un des boutons de commande est actionné;
- le mécanisme comprend un ressort de retour de came de verrou maintenant la came de verrou en position verrouillée et deux ressorts de leviers de commande maintenant les leviers de commande en position verrouillée, de façon à rendre le mouvement des boutons de commande gauche et droit indépendants l'un de l'autre
- la came de verrou est disposée à l'arrière de la poignée.

Un second aspect de l'invention concerne un pistolet comprenant un mécanisme de déverrouillage du chargeur selon l'invention.

De préférence, le pistolet de l'invention comprend un châssis guidant une glissière et une carcasse couvrant ledit châssis, l'axe de came de verrou étant fixé sur le châssis.

Avantageusement, le châssis est métallique tandis que la carcasse est polymérique.

### Brève description des figures

La figure 1 représente un exemple de poignée de pistolet comprenant selon l'invention.
La figure 2 représente la poignée de pistolet de la figure 1 en position déverrouillée.
La figure 3 représente une vue en perspective d'un exemple de verrou de chargeur, alternatif à l'invention.
La figure 4 représente une autre vue en perspective de l'exemple de verrou de chargeur de la figure 3.
La figure 5 représente une vue en coupe d'une poignée de chargeur comprenant un verrou de chargeur hors de l'invention.
La figure 6 représente une vue agrandie de la zone 14 de la figure 5, chargeur verrouillé.
La figure 7 représente une vue agrandie de la zone 14 de la figure 5, chargeur déverrouillé.
La figure 8 représente un exemple de mécanisme de verrou de chargeur selon l'invention.
La figure 9 représente une coupe du dispositif de l'invention.

### Références numériques des figures

1. Poignée
2. Bouton de commande droit
3. Chargeur
4. Levier de commande droit
5. Levier de commande gauche
6. Ressort de retour de came de verrou
7. Ergot de came de verrou
8. Came de verrou
9. Bouton de commande gauche
10,18. Ergot de levier de commande droit
11. Axe de came de verrou
12. Ressort de retour de levier de commande droit
13. Verrou de la came de verrou
14. Détail représentés aux figures 6 et 7
15. Surface d'arrêt du chargeur
17. Verrou de chargeur en translation
19. Ergot de verrou de chargeur (en translation)
20. Ressort de retour de levier de commande gauche
21. Ressort de retour de levier de commande droit
22. Ressort de retour de verrou de chargeur en translation
23. Châssis

### Description détaillée de l'invention

La présente invention concerne un mécanisme de déverrouillage de chargeur, en particulier un mécanisme de déverrouillage de chargeur intégré à un pistolet semi-automatique. Cette invention représente une alternative au verrou décrit dans la demande PCT/EP2020/054624 du même demandeur. Cette demande concerne les formes de réalisation des figures 3 à 7.

Tel que représenté aux figures 1 et 2, la commande de verrou de chargeur 2 est disposée sur le flanc de la poignée 1. Tel que représenté sur ces figures, la commande de déverrouillage est obtenue en déplaçant cette commande 2 du haut vers le bas, et non par pression latérale sur un bouton poussoir. Ceci permet d'éviter qu'une pression mal contrôlée du pouce ne déverrouille le chargeur 3, malgré une position de la commande 2 à une position normalement occupée par le pouce du tireur lors de l'utilisation de l'arme.

Tel que représenté aux figures 3 et 4, les boutons de commandes 2,9 sont disposés aux bouts de deux leviers 4,5. Ces leviers permettent non seulement de positionner les boutons de commandes 2,9 à l'endroit permettant la meilleure ergonomie (distance entre l'arrière de la poignée et la dernière phalange du pouce), mais aussi d'augmenter la course nécessaire au déverrouillage du chargeur. Une course plus longue réduit les probabilités de déverrouillage non-désirés, tandis qu'une course plus courte améliore la facilité d'emploi. Des leviers équivalents 4,5 sont également présent dans le dispositif de l'invention représenté aux figures 8 et 9.

Bien entendu, un seul levier et bouton de commande pourrait suffire à déverrouiller le chargeur et présenterait à lui seul l'avantage du mouvement de haut en bas, et la détermination d'une course de commande adéquate. Néanmoins, dans ce cas, l'arme ne pourrait être facilement adaptée à tous les tireurs et il faudrait des dispositifs spécifiques pour les "droitiers" et pour les "gauchers". Aussi, avantageusement, le verrou selon l'invention comprend un bouton de commande de chaque côté de la poignée.

Comme on le voit aux figures 6 et 7, dans l'alternative de la demande PCT/EP2020/054624, le déverrouillage proprement dit est obtenu par la rotation d'une came 8 tournant autour d'un axe 11. Cette came 8 comprend une surface d'arrêt 13 coopérant avec une surface d'arrêt 15 correspondante sur la face arrière du chargeur 3.

Selon l'invention, la came tournante 8 a été remplacée par une came en translation 17, se déplaçant selon un mouvement représenté par une double flèche sur la figure 9 (les parties cachées de la came de verrou 17 ont été représentées en pointillé)

Dans le cas d'un mécanisme en rotation et non ambidextre, comprenant un seul bouton de commande 2,9 et un seul levier 4,5, la rotation de la came de verrou 8 peut être simplement obtenue en rendant le levier 4,5 solidaire de ladite came de verrou 8. Dans ce cas, un unique ressort 6,12 agissant soit sur la came 8, soit sous le levier 4,5 suffit à ramener le verrou en position verrouillée après chargement.

Dans le cas d'un mécanisme ambidextre, si les deux leviers 4,5 sont solidaires de la came 8, les deux boutons de commandes 2,9 se déplaceront solidairement. Ce mouvement solidaire peut poser des problèmes de fiabilité dans le cas où le bouton côté paume de la main du tireur se trouve à la base de l'index, ou sous une partie de la paume exerçant une forte pression sur le bouton correspondant. En effet, dans ce cas, la pression de la paume ou de la base de l'index pourrait empêcher le mouvement de déverrouillage, ou, pire de retour du verrou en position de verrouillage. Dans ce cas, il pourrait être compliqué de replacer un nouveau chargeur de façon fiable. Aussi, de façon avantageuse les deux leviers de commandes 4,5 actionnent la came de verrou par simple appui d'un ergot de levier de commande 10, sur un ergot 7 de came de verrou correspondant sur la came de verrou 8.

Dans le cas du verrou 17 se déplaçant en translation, une surface 18 solidaire de chaque levier de commande 4,5 actionne le verrou 17 en prenant appui sur un ergot 19 situé sur ledit verrou 17. En absence de pression sur les leviers de commande 16, le verrou 17 est maintenu en position par un ressort 22, et chaque levier de commande est maintenu indépendamment l'un de l'autre par des ressorts 20,21.

L'homme du métier comprendra aisément que si l'ergonomie idéale est bien obtenue en plaçant la came de verrou 17 à l'arrière de la poignée 1 (longueur des leviers sensiblement égale à la longueur d'un pouce), ce dispositif pourrait être transposé de façon symétrique à l'avant de la poignée.

Dans de nombreux pistolets semi-automatiques récents, la fonction de guidage des pièces mobiles en générale, et de la glissière en particulier est découplée de la fonction de préhension de l'arme par l'utilisation d'un châssis métallique comprenant des rails sur lesquels coulisse la glissière lors du cycle de l'arme. Une carcasse comprenant la poignée supporte ce châssis. Cette poignée comprend un puit de chargeur dans lequel est inséré le chargeur. Avantageusement, la came de verrou 17 est guidée par un logement ménagé dans une partie 23 du châssis et non dans la carcasse, de façon à améliorer le positionnement de la tête du chargeur (et de ce fait, le positionnement de la cartouche à charger) par rapport à la glissière pour éviter les problèmes de rechargement lors du cycle de l'arme.

## Revendications

1. Pistolet comprenant un mécanisme de déverrouillage de chargeur de pistolet comprenant au moins deux bouton de commande (2) disposés à droite et à gauche d'une poignée (1) dans laquelle peut être inséré un chargeur (3), chaque bouton de commande (2,9) étant fixé à une extrémité d'un levier de commande (4,5) commandant la translation d'une came de verrou (17) disposée à l'avant ou à l'arrière de la poignée (1) ladite came de verrou (17) comprenant un verrou, coopérant en utilisation avec une surface d'arrêt disposée sur la surface avant ou arrière du chargeur (3) pour verrouiller ou déverrouiller ledit chargeur (3), au moins un ressort (22) maintenant la came de verrou (17) en position de verrouillage du chargeur en absence de pression exercée sur le bouton de commande (2,9), et chaque levier de commande(4,5) comprenant un ergot de levier de commande (18) prenant appui sur un ergot de came de verrou (19) correspondant de la came de verrou (17), la came de verrou (17) étant entrainée en translation lorsque l'un des boutons de commande (2,9) est actionné et le dispositif de déverrouillage comprenant deux ressorts de leviers de commande (20,21) maintenant les leviers de commande (4,5) en position verrouillée, de façon à rendre le mouvement des boutons de commande gauche et droit (2,9) indépendants l'un de l'autre.

2. Pistolet selon l'une des revendications précédentes dans lequel la came de verrou (17) est disposée à l'arrière de la poignée (1).

3. Pistolet selon l'une des revendications précédentes comprenant un châssis guidant la glissière et une carcasse couvrant ledit châssis, la came de verrou (17) étant guidée dans un logement ménagé dans une partie du châssis (23).

4. Pistolet selon la revendication 3 dans lequel le châssis est métallique tandis que la carcasse est polymérique.

## Patentansprüche

1. Pistole, die einen Pistolenmagazin-Entriegelungsmechanismus umfasst, der mindestens zwei Steuerknöpfe (2) umfasst, die rechts und links von einem Griff (1) angeordnet sind, in den ein Magazin (3) eingeführt werden kann, wobei jeder Steuerknopf (2, 9) an einem Ende eines Steuerhebels (4, 5) befestigt ist, der die Translation eines Riegelnockens (17) der vorn oder hinten am Griff (1) angeordnet ist, steuert, wobei der besagte Riegelnocken (17) einen Riegel umfasst, der in Verwendung mit einer Anschlagfläche, die an der Vorder- oder Rückseite des Magazins (3) angeordnet ist, zusammenwirkt um das Magazin (3) zu verriegeln oder zu entriegeln, wobei mindestens eine Feder (22) den Riegelnocken (17) in der Verriegelungsposition des Magazins hält, wenn kein Druck auf den Steuerknopf (2, 9) ausgeübt wird, und jeder Steuerhebel (4, 5) einen Steuerhebelstift (18) umfasst, der sich an einem entsprechenden Riegelnockenstift (19) des Riegelnockens (17) abstützt, wobei der Riegelnocken (17) translatorisch angetrieben wird, wenn einer der Steuerknöpfe (2, 9) betätigt wird, und die Entriegelungsvorrichtung zwei Steuerhebelfedern (20, 21) umfasst, die die Steuerhebel (4, 5) in der verriegelten Position halten, um die Bewegung des linken und rechten Steuerknopfs (2, 9) unabhängig voneinander zu machen.

2. Pistole nach einem der vorhergehenden Ansprüche, wobei der Riegelnocken (17) im hinteren Bereich des Griffs (1) angeordnet ist.

3. Pistole nach einem der vorhergehenden Ansprüche, umfassend ein den Schlitten führenden Chassis und ein das besagte Chassis abdeckendes Gehäuse, wobei der Riegelnocken (17) in einer in einem Teil des Chassis (23) ausgebildeten Aufnahme geführt wird.

4. Pistole nach Anspruch 3, wobei das Chassis aus Metall ist, während das Gehäuse aus Polymer ist.

## Claims

1. Pistol comprising an unlocking mechanism for a pistol magazine, comprising at least two control buttons (2) arranged to the right and left of a handle (1) into which a magazine (3) can be inserted, each control button (2, 9) being fastened to one end of a control lever (4, 5) controlling the translation of a lock cam (17) arranged at the front or the back of the handle (1), said lock cam (17) comprising a lock, cooperating in use with a stop surface arranged on the front or back surface of the magazine (3) so as to lock or unlock said magazine (3), at least one spring (22) holding the lock cam (17) in the magazine lock position in the absence of pressure applied on the control button (2, 9), and each control lever (4, 5) comprising a control lever lug (18) bearing on a corresponding lock cam lug (19) of the lock cam (17), the lock cam (17) being configured to be translated when one of the control buttons (2, 9) is actuated and the unlocking device comprising two control lever springs (20, 21) holding the control levers (4, 5) in locked position, so as to make the movement of the left and right control buttons (2, 9) independent of one another.

2. Pistol according to one of the preceding claims, wherein the lock cam (17) is arranged at the back of the handle (1).

3. Pistol according to one of the preceding claims, comprising a frame guiding the slide and a shell covering said frame, the lock cam (17) being guided in a housing provided in a part of the frame (23).

4. Pistol according to claim 3, wherein the frame is metallic while the shell is polymeric.
